# NEUE EUROPÄISCHE PATENTSCHRIFT

(11) **EP 0 054 601 B2**
(45) Veröffentlichungstag und Bekanntmachung des Hinweises auf die Entscheidung über den Einspruch: **28.08.1991**
(45) Hinweis auf die Patenterteilung: 19.09.1984
(21) Anmeldenummer: 81100601.4
(22) Anmeldetag: 28.01.1981
(51) Int. Cl.: F22B 29/06, F22B 29/12

(54) **Zwanglaufdampferzeugeranlage**
Forced-circulation steam boiler
Chaudière à vapeur à circulation forcée

(30) Priorität: 23.12.1980 CH 9497/80
(43) Veröffentlichungstag der Anmeldung: 30.06.1982
(73) Patentinhaber: GEBRÜDER SULZER AKTIENGESELLSCHAFT, CH-8401 Winterthur (CH)
(72) Erfinder: Miszak, Pawel, CH-8400 Winterthur (CH)

(56) Entgegenhaltungen:
- DE-B- 1 000 828
- DE-B- 1 015 818
- DE-C- 736 611
- FR-A- 1 231 916
- FR-A- 1 574 394
- GB-A- 2 007 340
- US-A- 1 382 220
- "Mitteilungen der VGB",49,Heft 5, Oktober 1969, Seiten 319 bis 325
- K.Schröder:"Die Kraftwerksausrüstung", Teil A,Springer-Verlag,Berlin,Heidelberg,New York,1966,Seite 97
- "Energie", Jahrgang 25, Nr.1, Jan. 1973, Seite 14
- Technical Paper"Once-through boiler-development" von Babcock & Wilcox, anlässlich eines Kongresses vom 8. bis 11. Juni 1980 an die öffentlichkeit gelangt
- "VGB Kraftwerkstechnik", 60, Heft 10, Oktober 1980

## Beschreibung

Die Erfindung betrifft eine Zwanglaufdampferzeugeranlage mit den Merkmalen des Oberbegriffs des Anspruchs 1

Eine solche Anlage ist aus der FR-PS 1 574 394 bekannt. Bei dieser Anlage ist zwischen der wandbildenden Verdampferheizfläche und der daran angesolossenen, wandbildenden, ersten Überhitzerheizfläche arbeitsmittelseitig der Wasserabscheider eingeschaltet. Der Wasser austritt dieses Abscheiders ist einerseits über eine Umwälzpumpe mit dem Eintritt der Verdampferheizfläche verbunden und andererseits mit einer Abschlämmleitung versehen, in der ein vom Niveau im Abscheider gesteuertes Ventil angeordnet ist. Das vom Niveau abhängige Steuersignal wirkt außerdem auf die Speisepumpe Am Austritt der wandbildenden Überhitzerheizfläche ist ein weiterer Abscheider angeschlossen, dessen Wasseraustritt mit der Speisewassedeitung und dessen Dampfaustritt mit einer Schottenüberhitzerheizfläche verbunden ist, die in der Brennkammer nahe deren Austritt aufgehängt ist. Der weitere Wasserabscheider, der dampfseitig mittels einer Bypassleitung überbrückt werden kann, hat den Zweck, das dem Verdampfer beim Anfahren im Überschuß zugeführte und vom ersten Wasserabscheider nicht abgeschiedene Wasser aufzunehmen und in die Speisewasserleitung zurückzuführen. Das vom ersten Wasserabscheider nicht abgeschiedene Wasser durchströmt also auch die wandbildende Überhitzerheizfläche, bevor es in den weiteren Abscheider gelangt.

Ein solches Auftreten von Wasser in der wandbildenden Überhitzerheizfläche finde auch bei Teillast statt, und zwar geht die Wassermenge mit größer werdender Last zurück.

Infolge von plötzlichem Lastwechsel oder von Störungen in der Brennstoffzufuhr kann es vorkommen, daß auch bei höherer Last des Dampferzeugers Wasser schwallartig aus dem ersten Abscheider in die wandbildende Überhitzerheizfläche eintritt, was für diese Heizfläche nachteilig ist.

Weiter ist bei dem Dampferzeuger, der oberhalb der Grenzlast von 50% der Vollast mit Zwangdurchlauf und unterhalb dieser Grenzlast mit Zwangumlauf arbeitet, nachteilig, daß beim Passieren der Grenzlast ein Umschalten stattfinden muß, indem bei zunehmender Last das Niveausteuersignal des ersten Abscheiders eingeschaltet sowie die Umwälzpumpe ausgeschaltet werden müssen, wogegen bei abnehmender Last das Niveausteuersignal ausgeschaltet werden muß, während die Umwälzpumpe eingeschaltet wird. Außerdem wird der zweite Abscheider bei zunehmender Last durch Öffnen der Bypassleitung außer Betrieb genommen. Dadurch daß bei Teillast Wasser durch die wandbildende Überhitzerheizfläche strömt, wird der Wirkungsgrad herabgesetzt, und zwar um so mehr, je tiefer die Last ist. Da bei Zwangumlaufbetrieb des bekannten Dampferzeugers die Abschlämmleitung abgesperrt ist, läßt sich diese Betriebsweise über lange Zeit nicht aufrechterhalten, weil im Verdampfer Salzablagerungen auftreten.

Der bekannte, also hauptsächlich für Grundlast bestimmte Dampferzeuger ist deshalb weder für Dauerbetrieb bei Teillast noch für schnelle Lastwechsel geeignet.

Der Erfindung liegt die Aufgabe zugrunde, eine Zwanglaufdampferzeugeranlage der eingangs genannten Art so zu verbessern, daß sie einen sicheren Dauerbetrieb bei Teillast und überdies schnelle Lastwechsel ermöglicht und daß der konstruktive Aufwand verringert wird.

Diese Aufgabe wird erfindungsgemäß durch die Merkmale des Kennzeichens des Anspruchs 1 gelöst. Durch die Verbindung des Wasseraustritts des Wasserabscheiders mit dem Arbeitsmittelstrom zwischen der Aufbereitungsanlage und der Hochdruckspeisepumpe wird das Anordnen einer Umwälzpumpe sowie eines zweiten Wasserabscheiders unnötig. Dies vereinfacht den Aufbau der Dampferzeugeranlage, und zwar auch dahingehend, daß Einrichtungen zum Ein-und Ausschalten des Niveausteuersignal und der Umwälzpumpe entfallen. Dadurch wird das Betreiben der Anlage einfacher indem bei einem Lastwechsel über die Grenzlast von 50% hinweg keine Umschaltoperationen notwendig sind. Durch das Vorsehen des Endverdampfers zwischen dem wandbildenden Verdampfer und dem Wasserabscheider wird verhindert, daß bei niedriger Teillast Wasser aus dem wandbildenden Verdampfer in die wandbildende Überhitzerheizfläche gelangt. Diese Heizfläche wird damit vor Temperaturschocks geschützt, und außerdem wird der Wirkungsgrad der Dampferzeugeranlage verbessert. Durch das Anbringen des Endverdampfers im Rauchgasstrom unmittelbar vor dem Economiser wird in der Verbindungsleitung vom wandbildenden Verdampfer zum Endverdampfer eine Mischstrecke geschaffen, die dafür sorgt, daß das aus dem wandbildenden Verdampfer austretende, zum Teil noch unverdampfte Arbeitsmittel, das beim Duchströmen dieses Verdampfers unterschliedlich beheizt worden ist, am Eintritt in den Endverdampfer als möglichst homogenes Gemisch vorliegt Durch den Endverdampferwird also der Nachteil der ungleichen Beheizung, der durch die vertikale Anordnung der Rohre des wandbildenden Verdampfers bedingt ist, ausgeglichen. Ein weiterer Vorteil des Anbringens des Endverdampfers besteht darin, daß der wandbildende Verdampfer so ausgelegt werden kann, daß an seinem Austritt stets ein bestimmter Wasseranteil im Arbeitsmittelstrom vorhanden ist. Hierdurch wird eine gute Kühlung dieses Verdampfers sichergestellt Das Merkmal der Innennuten schließlich gestattet, die Brennkammerwände thermisch höher zu belasten. Bei diesen Wänden wird die der Flammenstrahlung ausgesetzte Seite der Rohre stärker beheizt, so daß auf der dieser Beheizung zugewendeten Innenseite Filmverdampfung auftreten kann, die zu unzulässigen Rohrwandtemperaturen führt. Durch die schraubenförmig angeordneten Nuten an der Innenseite wird dem Arbeitsmittel wegen seiner Längsströmung eine Rotation aufgezwungen, wodurch die schwerere, flüssige Phase des Arbeitsmittels an die Wand zentrifugiert wird. Es gelingt dadurch, die thermische Belastbarkeit der Rohre über das durch die Oberflächenvergrößerung zu erwartende Maß hinaus zu erhöhen.

Vor Jahrzehnten, als die heutige Wasseraufbereitungstechnik noch nicht bekannt war, traten in den Endpartien der die Brennkammer begrenzenden Verdampferrohre wasserseitig Salzbeläge auf, die die Rohre vom kühlenden Arbeitsmittel isolierten, so daß sie sich zu hoch erhitzten und platzten. Um diese Erscheinung zu vermeiden, wurde die Endpartie des Verdampfers in ein schwach beheiztes Gebiet des Dampferzeugers verlegt (DE-AS 1000 828). Dadurch wurde zweierlei erreicht: Wegen der geringeren Temperaturdifferenz zwischen Rauchgas und Arbeitsmittel dehnte sich die Endverdampfung auf eine längere Rohrstrecke aus, wodurch der Aufbau der Salzbeläge langsamervorsich ging. Die Salzbelägewurden dann periodisch durch Spülen entfernt. Wegen der geringeren Wärmebelastung ergaben selbst mehrfach dickere Salzbeläge noch keine unzulässige Uberhitzung der Rohre. Mit dem Aufkommen der modernen Wasseraufbereitungstechniken, die zu den im Anspruch 1 angegebenen hohen Reinheitswerten führten, wurde das Anbringen des Endverdampfers im schwachbeheizten Gebiet aufgegeben.

Die Weiterbildung der Erfindung nach Anspruch 2 ergibt eine Verkleinerung des Gewichtes und des Materialbedarfs der druckführenden Teile des Dampferzeugers.

Die Erfindung wird nun an einem in der Zeichnung schematisch dargestellten Ausführungsbeispiel näher erläutert :

Die Anlage enthält einen Kondensator 1, in dem Dampf einer Turbinengruppe 2 kondensiert wird. Am Kondensator 1 ist eine Zusatzwasserleitung 3 mit Zusatzwasserpumpe 4 und einer Zusatzwasser-Aufbereitungsanlage 5 angeschlossen. Vom Sumpf des Kondensators führt eine Kondensatleitung 6 über eine Kondensatpumpe 7, eine Kondensataufbereitungsanlage 8 und zwei Kondensatvorwärmer 9 und 10 zum Eintritt eines auf einem Speisewassergefäß 13 sitzenden Entgasers 12.

Aus dem Wasserbereich des Speisewasserbehälters 13 führt eine Speisewasserleitung 15 mit einer Speisepumpe 16 und zwei Hochdruckvorwärmem 17 und 19 zum Eingang eines Economisers 20 eines Zwangdurchlaufdampferzeugers 22.

Der Austritt des Economisers 20 ist über eine Verbindungsleitung 23 am Verteiler 25 einer Verdampferheizfläche 26 angeschlossen. Diese besteht aus miteinander dicht verschweißten Rohren 27, die einen trichterartig ausgebildeten Boden 29 und vier ebene Wände 29 einer Brennkammer 30 des Dampferzeugers 22 bilden. In den Wänden 29 verlaufen die Rohre 27 vertikal ; in einem Abschnitt A sind sie mit schraubenlinig verlaufenden Innennuten versehen. Die Brennkammer 30 weist eine Feuerung 32 auf.

Die wandbildenden Rohre 27 sind abwechslungsweise auf der Höhe der einen und der anderen von zwei horizontalen Ebenen E und F aus den Wänden 29 nach außen abgebogen und zu Sammlern 35 geführt. Diese Sammler 35 sind über eine Leitung 36 mit einem Endverdampfer 40 verbunden, der aus einem System von Rippenrohren 41 besteht und in einem von der Brennkammer 30 ausgehenden Rauchgaszug 60 unmittelbar unterhalb des Economisers 20 angeordnet ist. Der Austritt des Endverdampfers 40 ist über eine Leitung 42 mit dem Eingang eines Wasserabscheiders 44 verbunden, von dessen Grunde eine Leitung 45 mit niveaugesteuertem Ventil 46 zum Speisewassergefäß 13 zurückführt.

Am Dampfaustritt des Abscheiders 44 ist ein Verbindungsrohr 50 angeschlossen, das in einen Ringverteiler 51 mündet, von dem aus Wandrohre 53 zu einem Ringsammler 55 führen. Die Wandrohre 53 treten abwechslungsweise in den Horizontalebenen E und F in die Brennkamerwände 29 ein. Sie sind miteinander und mit den Rohren 27 dicht verschweißt, sodaß der Rauchgaszug 60 sich nahtlos an die Brennkammer 30 anschließt. Der Zug 60 ist in seiner obersten Partie durch ungekühlte Blechwände 62 und eine Decke 63 begrenzt, an die sich ein Kamin 65 anschließt.

Am Sammler 55 der einen ersten Überhitzer bildenden Wandrohre 53 sind über Leitungsabschnitte 70 und 73 ein zweiter Überhitzer 72 und ein Endüberhitzer 75 in Reihe angeschlossen, und vom Austritt des Endüberhitzers 75 führt eine Frischdampfleitung 77 zu einer Hochdruckturbine 78. Deren Austritt ist über eine Zuleitung 90 mit einem Zwischenüberhitzer 82 verbunden, der im Rauchgaszug 60 zwischen den beiden Überhitzern 72 und 75 angeordnet ist Vom Austritt des Zwischenüberhitzers 82 führt eine Rückleitung 84 zu einer Niederdruckturbine 86, die zusammen mit der Hochdruckturbine 78 und einem Generator 88, auf einer gemeinsamen Welle sitzend, die Turbinengruppe 2 bildet.

Die Kondensataufbereitungsanlage 8 ist derart ausgelegt, daß das behandelte Kondensat praktisch kein Salz mehr aufweist, was einer Leitfähigkeit von 0,2 µ Siemens entspricht, und daß der Siliziumgehalt unter 0,02 ppm liegt Damit sind Salzabscheidungen im Verdampfer vernachlässigbar.

Die Zusatzwasseraufbereitungsanlage 5 dient der Entlastung der Kondensataufbereitungsanlage 8 wie auch dem Schutze des Kondensators 1.

Die Anlage eignet sich unter anderen vorzüglich für Gteitdruckbetrieb, wobei im Vollastbetrieb vorzugsweise überkritischer Druck herrschen kann. Bei der nun folgenden Beschreibung der Wirkungsweise der Anlage wird zunächst vorausgesetzt, die Speisepumpe liefere unterkritischen Druck, da dieser Zustand bei Teillast auch in im Gleitdruck betriebenen Anlagen auftritt, die bei Vollast mit überkritischem Druck gefahren werden.

Im Normalbetrieb wird das im Kondensator 1 anfallende Kondensat zusammen mit dem über Leitung 3 zuströmenden Zusatzwasser in der Kondensataufbereitungsanlage 8, die vorzugsweise einen Kationenaustauscher, einen C0₂-Riesler, einen Anionenaustauscher und einen Mischbettfilter enthält, praktisch völlig entsalzt. Anschließend wird es durch die beiden Vorwärmer 9 und 10, die an den beiden untersten Entnahmen 11 der Niederdruckturbine 86 auf nicht gezeichnete Weise angeschlossen sind, erwärmt und in den Entgaser 12 eingespeist, aus dem es in das Speisegefäß 13 fließt. Das Arbeitsmitteljetzt nicht mehr Kondensat, sondern Speisewasser genannt-wird nun von der Speisepumpe auf einen von der Last der Anlage abhängigen Druck, bei Vollastbetrieb gegebenenfalls überkritischen Druck, gebracht In den beiden Hochdruckvorwärmern 17 und 18, die von zwei Entnahmestellen 19 der Niederdruckturbine 86 aus mit Anzapfdampf gespeist werden, wird das Speisewasser erhitzt. Eine weitere Erhitzung, bei dem angenommenen Betrieb mit unterkritischem Druck bis nahe an die Verdampfungstemperatur, erfolgt im Economiser 20. Anschließend wird das Wasser möglichst gleichmäßig auf die Rohre 27 aufgeteilt ZurVergleichmäßigung der Mengenströme sind in den Mündungen der Rohre 27 einstellbare Drosselorgane eingebaut Da die Beheizung der einzelnen Rohre unter sich nicht genau gleich ist, nehmen die Arbeitsmittelströme der einzelnen Rohre ungleich viel Wärme auf und dementsprechend verdampft in den verschiedenen Rohren eine ungleich große Wassermenge.

Durch passende Einstellung der Drosselorgane versucht man, die Arbeitsmittelströme in den Rohren des Verdampfers 26 so einzustellen, daß am Ende jedes Verdampferrohres 27 ein gleicher Wasseranteil unverdampft bleibt. Da wegen Änderungen der Flammenlage oder wegen variierender rauchgasseitiger Verschmutzung der Rohre die Beheizung der einzelnen Rohre sich verändert, ist der Verdampfer 26 so klein bemessen, daß mit sehr großer Wahrscheinlichkeit auch bei Teillastbetrieb selbst im Austrittquerschnitt desjenigen Rohres 27 mit ungünstigsten Verhältnissen noch ein kleiner Anteil unverdampften Wassers strömt Auf diese Weise ist vermieden, daß einzelne Rohre eine überhöhte Temperatur annehmen.

Das nun in die Sammler 35 einströmende DampfIWasser-Gemisch unterschiedlichen Wassergehaltes wird auf seinem Wege durch die Leitung 36 durchmischt und - mit gegebenenfalls noch erheblichen Unterschieden im Wassergehalt- in die parallelgeschalteten Rohre 41 des Endverdampfers 40 verteilt. Da der Endverdampfer 40 in einem schwach beheizten Gebiet des Rauchgasstromes angeordnet ist, das heißt in einem Gebiet, wo die Rauchgastemperatur nicht viel höher ist als die Temperatur des verdampfenden Wassers, kann seine rauchgasseitige Oberfläche, selbst bei sehr ungleichmäßiger Verteilung des Arbeitsmittels auf die Rohre, keine gefährlich hohe Temperaturen annehmen.

Beim Entwurf des Endverdampfers 40 kann ein Optimum angestrebt werden bezüglich des Aufwandes für gute Verteilung des Dampf/Wasser Gemisches am Eintritt der Parallelrohre des Endverdampfers 40 oder bezüglich der Heizflächengröße des Endverdampfers 40.

Aus dem Endverdampfer 40 strömt das Arbeitsmittel, bei Vollast vorzugsweise leicht überhitzt, in den Abscheider44. Nachdem dort eventuell noch vorhandenes Wasser abgeschieden worden ist, strömt der nun trockene Dampf mit hoher, einen guten Wärmeübergang garantierender Geschwindigkeit und homogener Temperatur durch die den ersten Überhitzer bildenden Wandrohre 53.

Die Temperaturdifferenz zwischen den miteinander verschweißten Rohren 27 des Verdampfers 26 und den Rohren 53 des ersten Überhitzers ist hauptsächlich durch die Lage des Endverdampfers 40 im Rauchgasstrom bestimmt. Diese Lage wird so gewählt, daß die genannte Temperaturdifferenz zu keinen unzulässig hohen Wärmespannungen führt. Zur Begrenzung der Temperaturdifferenz können Mittel zur Beeinflussung des rauchgasseitigen Wärmeangebotes an den Endverdampfer vorgesehen sein, was beispielsweise durch Rauchgasumwälzung bewirkt werden kann oder durch einen Nebenschlußkanal, durch den Rauchgase am Endverdampfer vorbeigeleitet werden können. Arbeitsmittelseitig läßt sich die Temperaturdifferenz ebenfalls durch eine Bypassleitung zum Endverdampfer 40 oder etwa durch ein temperaturgesteuertes Einspritzorgan im Bereich der Leitung 42 kontrollieren.

Aus dem Ringsammer 55 strömt der überhitze Dampf durch den zweiten Überhitzer 72, in dem eine weitere Erwärmung stattfindet, und sodann überein Einspritzorgan 74 in der Leitung 73 durch den Endüberhitzer 75. An deranschließenden Frischdampfleitung 77 ist ein nicht gezeichnetes Temperaturmeßorgan vorgesehen, das über nicht gezeichnete Regelmittel auf das Einspritzorgan 74 einwirkt.

Nach einer ersten mit einer Temperatursenkung verbundenen Entspannung in der Hochdruckturbine 78 wird der Dampf im Zwischenüberhitzer 82 erneut erhitzt und der Niederdruckturbine 86 zugeführt, in der er auf das im Kondensator 1 erzeugte Vakuum entspannt wird.

Während im Normalbetrieb die Speisewassermenge beispielsweise von der Austrittstemperatur des Endverdampfers 40 beeinflußt wird, wird zum Anfahren und in einem unter einer bestimmten Grenzlast liegenden Lastbereich die Fördermenge der Speisepumpe 16 vorzugsweise konstant gehalten. Am Austritt des Endverdampfers 40 ergibt sich dabei ein lastabhängiger Wassergehalt. Das Wasser wird im Abscheider44 ausgeschieden und über das Ventil 46, das vom Niveau im Abscheider 44 gesteuert wird, in das Speisewassergefäß 13 zurückgeführt.

Bei Anlagen für überkritischen Betrieb kann es zweckmäßig sein, parallel zum Endverdampfer 40 eine Bypassleitung mit Drosselorgan anzuordnen, so daß bei Betrieb mit hoher Last ein Teilstrom des Arbeitsmittels im Nebenschluß am Endverdampfer vorbei geführt werden kann. Damit kann die Temperaturdifferenz zwischen den Rohren 27 und 53 im Bereich, wo sie miteinander verschweißt sind, herabgesetzt werden, wodurch die Wärmespannungen verringert werden.

Wärmespannungen im Bereich der Ebenen E und F lassen sich auch herabsetzen, indem die Rohre 27 und 53 jeweils nur über kurze Längen miteinander direkt verschweißt werden und die Abdichtung durch eine Skin-Konstruktion erzielt wird.

## Patentansprüche

1. Zwanglaufdampferzeugeranlage mit Beheizung durch fossile Brennstoffe, mit folgenden bezüglich des Arbeitsmittelstromes in Reihe geschalteten Bauteilen :
- einer Wasseraufbereitungsanlage (8) zum Entsalzen des Speisewassers, die für eine Leitfähigkeit des Speisewassers von weniger als 0,2 Mikrosiemens/cm und eine Verminderung des Siliziumgehaltes des Speisewassers unter 0,02 ppm ausgelegt ist
- einer Hochdruckspeisepumpe (16)
- einem Ekonomiser (20)
- einem aus dicht verschweissten vertikalen Rohren (27) bestehenden, Brennkammerwände (29) des Dampferzeugers bildenden Verdampfer (26)
- einem Wasserabscheider (44)
- mehreren Ueberhitzerheizflächen (53,75,72), wobei an den vertikalen Verdampfer-Rohren (27) wandbildende Rohre (53) der ersten Ueberhitzerheizfläche angeschlossen sind, welche Rohre (53) miteinander und mit denen des Verdampfers (26) dicht verschweisst sind und an den Anschlussstellen (51) über Dampfaustrittsleitungen (50) mit dem Wasserabscheider (44) verbunden sind, und wobei die Zwanglaufdampferzeugeranlage für den Lastbereich oberhalb 50% der Vollastfüreinfachen Durchlauf des Arbeitsmittels durch den Verdampfer (26) ausgelegt ist, dadurch gekennzeichnet, dass der Wasseraustritt des Wasserabscheiders (44) über eine Rückführleitung (45) mit dem Arbeitsmittelstrom zwischen der Wasseraufbereitungsanlage (8) und der Hochdruckspeisepumpe (16) verbunden ist, dass im Arbeitsmitteistrom zwischen dem Verdampfer (26) und dem Wasserabscheider (44) ein Endverdampfer (40) vorgesehen ist, der im Rauchgaszug (60) zwischen der letzten vom Rauchgas allseitig umströmten Ueberhitzerheizfläche (72) und dem Ekonomiser (20) angeordnet ist, und dass die den Endverdampfer (40) bildende, aus Rohren (41) bestehende Heizfläche gasseitig durch Rippen vergrössert ist, die sich vorzugsweise in Umfangsrichtung der Rohre erstrecken.

## Claims

1. A fossil-fuel fired forced-flow steam-raising plant in which the following components are arranged in series in relation to the work medium flow:
- A feed water desalination facility (8) being designed for a feed water conductivity of less than 0.2 microsiemens/cm and a reduction of the feed water silicon content below 0.02 ppm ;
- A high-pressure feed pump (16) ;
- An economiser (20) ;
- An evaporator (26) embodied by sealingly welded vertical tubes (27) and forming combustion- chamber walls (29) of the steam raiser ;
- A water separator (44) ;
- A number of superheater heating surfaces (53, 75, 72) ; wall-forming tubes (53) of the first superheater heating surface being connected to the vertical evaporator tubes (27), the watt-forming tubes (53) being sealingly welded to one another and to those of the evaporator (26) and being connected at the junctions (51) by way of steam outlet lines (50) to the water separator (44), the forced-flow steam-raising plant being designed to operate on a one-through flow of the work medium through the evaporator (26) in the load range above 50% of full load, characterized in that the water outlet of the water separator (44) communicates by way of a return line (45) with the work medium flow between the facility (8) and the high-pressure feed pump (16), that a final evaporator (40) is provided in the work medium flow between the evaporator (26) and the water separator (44) and is disposed in the waste gas flue (60) between the economiser (20) and the final superheater heating surface- (72) flowed round on all sides by the flue gas and that the heating surface forming the final evaporator (40) and embodied by tubes (41) is enlarged on the gas side by ribs which extend preferably in the peripheral direction of the tubes.

## Revendications

1. Installation à marche forcée génératrice de vapeur à chauffage par des combustibles fossiles, comportant les éléments constitutifs suivants, montés en série par rapport au flux du fluide de travail :
- une installation (8) de traitement d'eau servant au dessalement de l'eau d'alimentation, qui est conçue pour une conductivité de l'eau d'alimentation de moins de 0,2 microsiemens/cm et une réduction de la teneur en silicium de l'eau d'alimentation au-dessous de 0,02 ppm
- une pompe d'alimentation (16) à haute pression
- un économiseur (20)
- un évaporateur (26) consistant en des tubes verticaux (27) soudés hermétiquement et formant des parois (29) de la chambre de combustion du générateur de vapeur
- un séparateur d'eau (44)
- plusieurs surfaces chaudes de surchauffeurs (53, 75, 72), des tubes (53) formant la paroi de la première surface chaude de surchauffeur étant raccordés aux tubes verticaux (27) de l'évaporateur, ces tubes (53) étant soudés hermétiquement les uns aux autres et à ceux de l'évaporateur (26) et étant reliés au séparateur d'eau (44) dans les zones de raccordement (51), par l'intermédiaire de conduits (50) de sortie de la vapeur et le générateur de vapeur à circulation forcée étant conçu pour la zone de charge au-dessus de 50 % de la pleine charge pour le passage simple du fluide de travail dans l'évaporateur (26), caractérisée par le fait que la sortie d'eau du séparateur d'eau (44) est raccordée au flux du fluide de travail par l'intermédiaire d'un conduit de réintroduction (45), entre l'installation (8) de traitement d'eau et la pompe d'alimentation (16) à haute pression ; par le fait qu'il est prévu, dans le flux du fluide de travail, entre l'évaporateur (26) et le séparateur d'eau (44), un évaporateur final (40) qui est intercalé, dans le cameau (60) à gaz de combustion, entre la dernière surface chaude du surchauffeur (72), entourée de toutes parts par les gaz de cameau et l'économiseur (20) et par le fait que la surface chaude formant l'évaporateur final (40) et consistant en des tubes (41) est agrandie du côté des gaz par des nervures s'étendant de préférence dans le sens périphérique desdits tubes.
